# EUROPÄISCHE PATENTSCHRIFT

(11) **EP 3 790 679 B1**
(45) Veröffentlichungstag und Bekanntmachung des Hinweises auf die Patenterteilung: **23.02.2022**
(21) Anmeldenummer: 19728313.8
(22) Anmeldetag: 07.05.2019
(51) Int. Cl.: B21D 5/01, B21D 5/02, B30B 15/02

(54) **WERKZEUGAUFBEWAHRUNGSVORRICHTUNG FÜR EINE WERKZEUGMASCHINE UND WERKZEUGMASCHINE**
TOOL STORAGE DEVICE FOR A MACHINE TOOL, AND MACHINE TOOL
DISPOSITIF DE RANGEMENT D'OUTILS DESTINÉ À UNE MACHINE-OUTIL ET MACHINE-OUTIL

(30) Priorität: 08.05.2018 DE 102018110955
(43) Veröffentlichungstag der Anmeldung: 17.03.2021
(73) Patentinhaber: Bystronic Laser AG, 3362 Niederönz (CH)
(72) Erfinder: WOIDASKY, Lars, 99867 Gotha (DE)
(74) Vertreter: Fink Numrich Patentanwälte PartmbB
(86) Internationale Anmeldenummer: PCT/EP2019/000145
(87) Internationale Veröffentlichungsnummer: WO 2019/214843

(56) Entgegenhaltungen:
- EP-A1- 2 719 476
- DE-U1-202005 004 407
- DE-U1-202014 007 901

## Beschreibung

Die Erfindung betrifft eine Werkzeugmaschine mit einer Werkzeugaufbewahrungsvorrichtung. Insbesondere betrifft die Erfindung eine Werkzeugmaschine mit einer Werkzeugaufbewahrungsvorrichtung nach Anspruch 1.

Eine Werkzeugmaschine dient zur Herstellung und Bearbeitung von Werkstücken unter Verwendung von Werkzeugen. Als Werkzeugmaschinen werden hier beispielsweise Blechbearbeitungsmaschinen, insbesondere Biegemaschinen oder Pressen wie Abkantpressen angesehen. Die auswechselbaren Werkzeuge werden üblicherweise durch eine Klemmung in einer Werkzeugaufnahme fixiert.

Insbesondere bei Abkantpressen wird eine hohe Flexibilität oftmals mit dem Einsatz vieler verschiedener Werkzeuge erreicht. Diese werden typischerweise in Werkzeugschränken in mittelbarer Nähe zu einer bzw. mehrerer Maschinen oder zentral gelagert. Der Grundgedanke ist dabei eine strukturierte und aufgeräumte Fertigung, in der nicht benötigte Werkzeuge wieder weggeräumt werden.

In der Praxis werden häufig genutzte Werkzeuge jedoch überall abgelegt, zum Beispiel auf Biegehilfen oder Auflegearmen, welche dann nicht mehr nutzbar sind. Auch auf firmenspezifischen Bereitstellungswagen und -tischen werden häufig genutzte Werkzeuge abgelegt oder sie werden innerhalb der Werkzeugklemmung zur Seite geschoben. Der Bediener versucht damit, die Werkzeuge für sich griffbereit zu halten und sich zusätzliche Wege zu sparen. Meist wird dadurch jedoch Unordnung verursacht, aus der diverse gefährliche Situationen entstehen können. Darüber hinaus wird die Nutzung von Biegehilfen und/oder Auflegearmen eingeschränkt oder sogar unmöglich gemacht.

DE 20 2014 007901 U1 offenbart eine Biegepresse mit einer ausziehbaren Schublade für Werkzeuge nach dem Oberbegriff von Anspruch 1.

Die Schublade ist neben der Unterwange oder Oberwange angeordnet.

Die Druckschrift EP 2 719 476 A1 zeigt eine Abkantpresse, die eine automatische Werkzeugwechseleinheit umfasst, welche entlang einer Führungsschiene auf der Rückseite einer Unterwange der Abkantpresse verschiebbar ist.

Die Druckschrift DE 20 2005 004 407 U1 zeigt eine Abkantpresse, die eine Ablagevorrichtung umfasst, welche entlang einer Führungsschiene an der Vorderfront der Werkzeugmaschine im Bereich einer Unterwange der Abkantpresse verschiebbar ist.

Der Erfindung liegt nun die Aufgabe zugrunde, die Nachteile des Standes der Technik zu vermeiden und eine verbesserte Werkzeugaufbewahrungsvorrichtung bereitzustellen. Eine alternative Aufgabe liegt darin, eine verbesserte Werkzeugmaschine bereitzustellen.

Diese Aufgabe wird gelöst durch eine Werkzeugmaschine gemäß Anspruch 1.

Die erfindungsgemäße Werkzeugmaschine, insbesondere eine Abkantpresse, umfasst eine Aufnahme für ein Werkzeug, eine Führungsschiene und mindestens eine an der Führungsschiene angeordnete Werkzeugaufbewahrungsvorrichtung aufweisend eine an der Führungsschiene verschiebbar montierbare Werkzeugaufbewahrungseinheit eingerichtet zur Aufnahme von nicht montierten Werkzeugen für die Werkzeugmaschine, wobei die Führungsschiene an einer Vorderfront der Werkzeugmaschine im Bereich einer Unterwange angeordnet ist.

Die erfindungsgemäße Werkzeugmaschine bietet den Vorteil, dass nicht montierte Werkzeuge einfach und sicher aufbewahrt werden können, ohne dass die Sicherheit oder der Betrieb der Werkzeugmaschine eingeschränkt werden.

Es kann vorgesehen sein, dass die Werkzeugaufbewahrungseinheit einen an der Führungsschiene bewegbaren Schlitten und einen daran angeordneten Modulträger eingerichtet zur Aufnahme der Werkzeuge aufweist. Der bewegliche Schlitten wird an der Schiene befestigt und kann damit an der Maschine in gleicher Weise wie Auflegearme, Biegehilfen oder Ähnliches bewegt werden. Der bewegliche Schlitten hat die dieselben Führungswagen wie andere Anbauteile, wodurch diese in Ihrer Anordnung getauscht werden können. An dem Schlitten wird der Modulträger vorzugsweise eingehängt. Der Modulträger kann zum Beispiel mit einer Schnellklemmung fixiert werden. Der Modulträger dient der Aufnahme diverser, weiterer Anbauteile. Der Modulträger mit seinen Teilen kann einzeln transportiert, gelagert, mit Werkzeugen bestückt und entsprechend flexibel bereitgestellt werden. Er kann zwischen zwei oder mehreren Maschinen ausgetauscht werden. Dabei ist unabhängig, ob dort ein Schlitten vorhanden ist oder nicht.

Es kann vorgesehen sein, dass an dem Modulträger mindestens eine Tasche zur Aufnahme von Werkzeugen vorgesehen ist. Die Tasche kann eine feste Kontur, zum Beispiel aus Metall oder Kunststoff, haben oder sie kann als Beutel aus einem flexiblen Material ausgebildet sein. Entsprechend können beidseitig am Modulträger Werkzeugbeutel angebracht werden, um zusätzliche Stempel und Matrizen aufnehmen zu können. Diese Beutel bestehen vorzugsweise aus strapazierfähigem Material, etwa Kunstfasern - z.B. Polyamid - oder andersartigen Geweben. Die Stoffe sind nähbar und können daher flexibel auf diverse Anforderungen angepasst werden. Die Herstellung der Werkzeugbeutel ist folglich entsprechend preiswert. Besonders beanspruchte Flächen, wie beispielsweise die Unterseiten der Taschen, können mit Stahleinlagen verstärkt werden. Ergänzend werden als untere Werkzeugauflagen steckbare Einsätze verwendet. Dies gestattet die Aufnahme verschiedenartiger Werkzeuglängen. An den Beuteln können in optimal verteilten Punkten Laschen angebracht sein, welche die Werkzeuge variabel fixieren. Derartige Laschen können mit Klettband oder eingelassenen Druckknöpfen bestückt werden.

Es kann ferner vorgesehen sein, dass an zwei gegenüberliegenden Seiten des Modulträgers jeweils mindestens eine Tasche zur Aufnahme von Werkzeugen vorgesehen sind. Auf diese Weise kann der Raum für die aufzunehmenden Werkzeuge verdoppelt werden. Die Übersichtlichkeit und Bedienbarkeit bleibt dabei voll erhalten.

Es kann vorgesehen sein, dass an dem Modulträger ein vorzugsweise klappbarer Ablagetisch vorgesehen ist. Der Tisch kann ein- und ausgeklappt werden, damit er zu keiner Zeit den Produktionsprozess stört. Er dient der Aufnahme von Zeichnungen, Messmitteln usw. und erlaubt dadurch einen variablen Arbeitsplatz. Der Rand der Baugruppe kann erhaben und die Oberfläche aufgeraut sein, um einen sicheren Halt zu ermöglichen.

Es kann vorgesehen sein, dass an dem Modulträger ein Manipulator eingerichtet zur Handhabung der Werkzeuge vorgesehen ist. Mit dem Manipulator können schwere Werkzeuge ohne Kraftanstrengung in die Maschine eingebracht oder aus ihr entnommen werden.

Es kann vorgesehen sein, dass an einem oberen Teil des Modulträgers ein vorzugsweise in der Höhe verstellbarer Aufsatz für Werkzeuge vorgesehen ist. Dieser Aufsatz dient der temporären Lagerung von Werkzeugen, beispielsweise zwischen zwei aufeinanderfolgenden Biegeteilen. Ein Werkzeugsatz befindet sich dann zur Produktion in der Maschine und der darauffolgend benötigte Satz wird auf diesem Aufsatz zwischengelagert. Damit sind Biegehilfen, Auflegearme und weitere Anbauteile frei von Werkzeug und können Ihrem Bestimmungszweck nach genutzt werden. Der Aufsatz kann ebenfalls modular aufgebaut und damit ein- oder ausbaubar sein. Der Aufsatz kann zudem in der Höhe verstellt werden, um schwere Werkzeuge einfacher in die Klemmung einbringen zu können. Ebenso können die Werkzeuge mit Unterstützung des Aufsatzes auch ausgebaut werden. Dieser Aufsatz kann geometrisch an unterschiedliche Werkzeuggrößen anpassbar sein. Der Aufsatz kann mit einer leichten Schrägstellung angebracht sein, um Werkzeuge mittels Ihres Eigengewichts seitlich zu fixieren. In Ruhestellung befindet sich die Baugruppe unterhalb der Biegelinie, so dass keine Beeinträchtigungen beim Biegen auftreten. Zur Unterstützung eines Werkzeugwechsels kann der gesamte Aufsatz in Richtung der Werkzeugaufnahme verstellt werden. Die abgelegten Werkzeuge müssen dann insgesamt nicht so weit gehoben werden und der Bediener wird dadurch entlastet. Eine derartige Ausführung kann automatisiert, etwa motorisch oder aber manuell, mit einem Flaschenzug oder ähnlichem ausgeführt werden. Darüber hinaus kann der Aufsatz drehbar ausgeführt sein.

Es kann ferner vorgesehen sein, dass der Modulträger und/oder die Tasche abnehmbar ausgebildet sind. Dieses modulare System erhöht die Flexibilität, da Modulträger und/oder Taschen zum Beispiel vorbereitet oder zwischen Maschinen getauscht werden können.

Es kann vorgesehen sein, dass der Modulträger eine Kopplungsvorrichtung eingerichtet zur Befestigung an dem Schlitten und der Führungsschiene aufweist und/oder die Tasche eine Kopplungsvorrichtung eingerichtet zur Befestigung an dem Modulträger und der Führungsschiene aufweist. Zusätzlich oder alternativ zu der Befestigung des Modulträgers und/oder der Tasche an dem Schlitten können diese auch direkt an der Führungsschiene eingehängt werden. Dadurch wird die Flexibilität bei der Handhabung erhöht. Es wird ein sehr modulares System vorgestellt, dass eine Vielzahl von Einsatzmöglichkeiten bietet.

Es kann vorgesehen sein, dass an einem oberen Teil des Modulträgers Griffe zur Abnahme des Modulträgers vorgesehen sind. Die Griffe dienen dazu, den Modulträger abzunehmen und vom Schlitten trennen zu können. Die Griffe sind sowohl zum händischen Eingriff, wie auch zur Aufnahme einer Staplergabel geeignet.

Es kann vorgesehen sein, dass ein abnehmbares Trägerelement mit mindestens einer Tasche zur Aufnahme von Werkzeugen vorgesehen ist, wobei das Trägerelement an einem oberen Teil Ausnehmungen eingerichtet für die Befestigung des Trägerelements an den Griffen des Modulträgers aufweist. Auf diese Weise kann das Trägerelement einfach über die Griffe eingehängt werden. Ebenso einfach kann das Trägerelement an der Werkzeugmaschine, zum Beispiel in der Führungsschiene eingehängt werden. Das gesamte, auch vollständig bestückte, Trägerelement ist abnehmbar und kann an anderen Stellen der Maschine eingehängt werden. Dafür bietet sich auch ein Spalt zwischen Vorderwand und Unterwange an.

Es kann vorgesehen sein, dass die Werkzeugaufbewahrungseinheit ein an einer Stirnfläche der Werkzeugmaschine abstützbares Abstandselement aufweist, vorzugsweise in Form einer Rolle, welche auf der Stirnfläche der Werkzeugmaschine läuft. Im an die Werkzeugmaschine angesetzten Zustand der Werkzeugaufbewahrungseinheit stellt das Abstandselement eine senkrechte Ausrichtung der Werkzeugaufbewahrungseinheit sicher. Zudem kann eine stabile Dreipunktbefestigung realisiert werden. In Form einer Rolle, deren Abrollrichtung parallel zu der Führungsschiene verläuft, wird zudem ein Verschieben der Werkzeugaufbewahrungseinheit unterstützt.

Es kann ferner vorgesehen sein, dass die Werkzeugaufbewahrungseinheit eingerichtet ist zur Aufnahme eines vollständigen Werkzeugsatzes für die Werkzeugmaschine und optional ein Fach für Zeichnungen und/oder Arbeitspapiere aufweist. Die Werkzeugaufbewahrungseinheit kann ebenso als Transportmittel für die Werkzeuge selbst dienen. Der gesamte Werkzeugsatz kann damit von einem Werkzeugschrank zur benötigten Maschine befördert werden. Einen entsprechenden, innerbetrieblichen Ablauf vorausgesetzt, ist sogar eine genaue Zuordnung zu einem Auftrag möglich: In der Werkzeugaufbewahrungseinheit werden die zur Herstellung eines Biegeteiles benötigten Stempel und Matrizen, sowie optional Zeichnungen und Arbeitspapiere eingebracht und zusammen zur Werkzeugmaschine gebracht.

Es kann vorgesehen sein, dass die Führungsschiene eine Wälzführungsschiene eingerichtet zur Aufnahme von Maschinenteilen wie Auflegearmen und/oder Biegehilfen ist. Diese bereits vorhandene Führungsschiene kann vorteilhaft für die Halterung der Werkzeugaufbewahrungsvorrichtung verwendet werden.

Weitere bevorzugte Ausgestaltungen der Erfindung ergeben sich aus den übrigen, in den Unteransprüchen genannten Merkmalen.

Die verschiedenen in dieser Anmeldung genannten Ausführungsformen der Erfindung sind, sofern im Einzelfall nicht anders ausgeführt, mit Vorteil miteinander kombinierbar.

Die Erfindung wird nachfolgend in Ausführungsbeispielen anhand der zugehörigen Zeichnungen erläutert. Es zeigen:
- Figur 1: eine perspektivische Darstellung einer Werkzeugmaschine mit Werkzeugaufbewahrungsvorrichtung;
- Figur 2: eine perspektivische Darstellung der Werkzeugaufbewahrungsvorrichtung;
- Figur 3: eine perspektivische Darstellung eines beweglichen Schlittens der Werkzeugaufbewahrungsvorrichtung;
- Figur 4: eine perspektivische Darstellung eines ausgeklappten Tischs der Werkzeugaufbewahrungsvorrichtung;
- Figur 5: eine perspektivische Darstellung eines oberen Aufsatzes der Werkzeugaufbewahrungsvorrichtung;
- Figur 6: eine perspektivische Darstellung des oberen Aufsatzes in einer ausgefahrenen Position,
- Figur 7: eine weitere perspektivische Darstellung der Werkzeugaufbewahrungsvorrichtung; und
- Figur 8: eine perspektivische Darstellung eines bestückten Trägerelements der Werkzeugaufbewahrungsvorrichtung.

Figur 1 zeigt eine schematische perspektivische Darstellung einer Werkzeugmaschine 100. Eine Werkzeugmaschine 100 dient zur Herstellung und Bearbeitung von Werkstücken unter Verwendung von Werkzeugen. Als Werkzeugmaschinen werden hier beispielsweise Metall-oder Blechbearbeitungsmaschinen, insbesondere Biegemaschinen oder Pressen wie Abkantpressen angesehen.

Bei einer Abkantpresse presst ein Biegestempel oder ein Oberwerkzeug 110 ein Blech in eine Matrize oder ein Unterwerkzeug 120, welches den Biegewinkel bestimmt. In der Darstellung von Figur 1 kann das Bezugszeichen 120 auch eine Unterwerkzeugklemmung ohne Werkzeug bezeichnen. Meist hat das Unterwerkzeug 120 eine V-förmige Öffnung und das Oberwerkzeug 110 einen Keil oder eine Spitze. Zwischen den beiden Werkzeugen 110 und 120 wird ein Blech oder ein oft kegelförmiges Werkstück platziert. Senkt sich der Biegestempel mit einer bestimmten Kraft, wird das Werkstück in die Öffnung des Unterwerkzeugs 120 gepresst und auf den erforderlichen Winkel gebogen.

An der Werkzeugmaschine 100 ist eine mobile Werkzeugaufbewahrungsvorrichtung 200 befestigt. Die Werkzeugaufbewahrungsvorrichtung 200 umfasst mindestens eine Werkzeugaufbewahrungseinheit 210 eingerichtet zur Aufnahme von nicht montierten Werkzeugen 130 für die Werkzeugmaschine 100. Die Werkzeugaufbewahrungseinheit 210 ist abnehmbar und verschiebbar an einer Führungsschiene 140 der Werkzeugmaschine 100 befestigt.

Figur 2 zeigt eine perspektivische Darstellung der Werkzeugaufbewahrungsvorrichtung 200 mit einer Werkzeugaufbewahrungseinheit 210. Die Werkzeugaufbewahrungseinheit 210 kann zum Beispiel einen mobilen Werkzeugwagen ersetzen.

Mittels eines beweglichen Schlittens 220 ist die Werkzeugaufbewahrungseinheit 210 an der Führungsschiene 140 der Werkzeugmaschine 100 befestigt. An dem Schlitten 220 ist ein Modulträger 230 abnehmbar angeordnet. Der Modulträger 230 ist plattenförmig ausgebildet und an einer Längsseite bzw. Längskante an dem Schlitten 220 befestigt. Entsprechend sind zwei Hauptflächen 232 und 234 des Modulträgers 230 senkrecht zu einer Vorderfront der Werkzeugmaschine 100 angeordnet und damit gut zugänglich.

An dem Modulträger 230 bzw. an dessen Hauptflächen sind Aufnahmen oder Taschen 240 zur Aufnahme von nicht montierten Werkzeugen 130 angebracht. Die Laschen oder Taschen 240 können auch nur an einer Seite vorgesehen sein. Die Taschen 240 können aus einem formstabilen Material wie zum Beispiel Kunststoff oder Metall und/oder einem formbaren Material wie zum Beispiel einem Gewebe bestehen. Die Taschen 240 können auch als Aufnahmen für weitere Anbauteile dienen.

An einem oberen Ende des Modulträgers 230 ist zum Beispiel ein klappbarer Ablagetisch 250 in eingeklapptem Zustand dargestellt. Anhand von Figur 4 wird der Klapptisch 250 detaillierter beschrieben. Weiter sind an dem Modulträger 230 einzelne Haken für diverse Gebrauchsgegenstände wie z. B. Messmittel, Putzlappen usw. vorgesehen. Der Schlitten 220 bzw. der Modulträger 230 können derart ausgebildet sein, dass die oberen Löcher 150 in der Unterwange der Werkzeugmaschine 100 ebenfalls zur Befestigung genutzt werden können.

Figur 3 zeigt eine perspektivische Darstellung des beweglichen Schlittens 220 der Werkzeugaufbewahrungsvorrichtung 200. Der Schlitten 220 ist hier ohne den Modulträger dargestellt. Der Schlitten 220 umfasst an einem oberen Ende einen Führungswagen 221, der an der vorhandenen Führungsschiene 140 befestigt und an dieser verfahrbar ist. Der Führungswagen 221 kann an der Führungsschiene 140 lösbar arretiert werden, um eine zumindest vorrübergehend ortsfeste Position des Modulträgers 230 bzw. der Werkzeugaufbewahrungseinheit 210 zu ermöglichen. Der Schlitten 220 umfasst an einem unteren Ende eine untere Abstützung oder ein Abstandselement 222 zum Beispiel in Form einer Rolle, welche auf der Stirnfläche der Werkzeugmaschine 100 läuft. Das Abstandselement 222 sorgt für eine vertikale Abstandshaltung des Modulträgers 230 bzw. der Werkzeugaufbewahrungseinheit 210 und damit für eine senkrechte Ausrichtung des Modulträgers 230 bzw. der Werkzeugaufbewahrungseinheit 210. Schließlich umfasst der Schlitten 220 eine hier nicht dargestellte Aufnahme oder Schnittstelle für die Befestigung des Modulträgers. Diese Aufnahme oder Befestigung ist vorzugsweise lösbar ausgestaltet.

Figur 4 zeigt eine perspektivische Darstellung des klappbaren Ablagetisches 250 in ausgeklapptem Zustand. Der Ablagetisch 250 kann zudem in der Höhe verstellbar sein. Auf dem Ablagetisch 250 können Zeichnungen, Meßmittel, Schreibgeräte usw. abgelegt werden, um die Arbeit an der Werkzeugmaschine 100 zu unterstützen.

Figur 5 zeigt eine perspektivische Darstellung eines oberen Aufsatzes 270 der Werkzeugaufbewahrungsvorrichtung 200. Der Aufsatz 270 dient zur Aufnahme von Werkzeugen 130. In diesem Beispiel sind die Werkzeuge 130 Stempel zur Montage in der Oberwange. Der Aufsatz 270 ist in der Höhe verfahrbar, zum Beispiel mittels eines Motors. Hier befindet sich der Aufsatz 270 in einer unteren oder untersten Stellung. Der Aufsatz 270 kann stufenlos verfahrbar oder zwischen einer oberen Position und einer unteren Position verfahrbar sein. Die gestapelte Höhe der Werkzeuge 130, inklusive des Aufsatzes 270 ist zweckmäßigerweise unterhalb der Biegezone, damit sich beim Produzieren keine Störkonturen ausbilden.

Figur 6 zeigt eine perspektivische Darstellung des Aufsatzes 270 in einer ausgefahrenen Position. Diese obere oder oberste Position ist geeignet, das Bedienpersonal bei der Montage oder Demontage der Werkzeuge 130 zu unterstützen. Die schwere Hubarbeit kann dadurch entfallen. Hier ist der Aufsatz 270 in oberster Stellung mit nur noch einem Werkzeug 130a dargestellt. Dieses fehlenden Werkzeug 130a ist noch nicht in der Oberwange montiert. Die weiteren Werkzeuge 130b sind schon von dem Aufsatz 270 entnommen und in die Werkzeugmaschine eingebracht worden.

Figur 7 zeigt eine weitere perspektivische Darstellung der Werkzeugaufbewahrungsvorrichtung 200. Der Modulträger 230 ist bestückt mit Taschen 240, die befüllt sind mit Werkzeugen 130 in Firm von Matrizen und Stempeln. Die Taschen 240 sind an einem abnehmbaren Trägerelement 280 befestigt. Das Trägerelement 280 kann auch als Werkzeugbeutel bezeichnet werden.

Der Werkzeugbeutel wird am Modulträger 230 - über den Griffen 260 - eingehängt und mit Werkzeugen 130 bestückt. Dadurch kann dieses Trägerelement 280 ebenso modular, wie der Modulträger 230 und der Schlitten gehandhabt und sogar einzeln genutzt werden. Auch das Trägerelement 280 kann zwischengelagert, zwischen Maschinen getauscht, transportiert, bereitgestellt usw. werden.

Das Trägerelement 280 kann am Modulträger 230 beidseitig eingehängt werden. Dabei können auch beide Seiten des Modulträgers 230 mit je einem Trägerelement 280 bestückt werden. Das Trägerelement 280 ist innerhalb dieses modularen Systems der Lagerung für eine längere Lagerungsdauer vorgesehen. Verglichen mit dem Aufsatz, der nur für eine kurze Zwischenlagerung bzw. das Montieren oder Demontieren der Werkzeuge 130 vorgesehen ist, können die Werkzeuge 130 in dem Trägerelement 280 auch eingelagert werden, bis sie zum Beispiel für den nächsten Auftrag benötigt werden.

Figur 8 zeigt eine perspektivische Darstellung eines bestückten Trägerelements 280 der Werkzeugaufbewahrungsvorrichtung 200. In dieser Figur ist das Trägerelement 280 ausgehangen und an der Unterwange 120 der Werkzeugmaschine befestigt. Im oberen Bereich des Trägerelements 280 sind zwei Ausnehmungen 290 vorgesehen, die mit den Griffen des Modulträgers korrespondieren, so dass das Trägerelement 280 einfach in den Modulträger eingehängt werden kann, wie in Figur 7 dargestellt.

In Figur 8 ist die Einzelnutzung des Werkzeugbeutels oder Trägerelements 280 ohne Modulträger und Schlitten dargestellt. Trotzdem kann das Trägerelement 280 an der Maschine genutzt werden. Das Trägerelement 280 ist entweder an den Bohrungen befestigt oder im Zwischenraum des Unterwangenpakets aufgehängt, was hier dargestellt ist. Maschinen mit dynamischer Bombierung besitzen ein Unterwangenpaket aus drei einzelnen Wangen. Der erste Zwischenraum kann für das Trägerelement 280 eine Befestigungsmöglichkeit darstellen. Eine solche Befestigung kann auch an Maschinen ohne vordere Führungsschiene erfolgen und ist daher besonders einfach nachrüstbar.

Zusätzlich zu den Ausnehmungen 290 kann das Trägerelement 280 einen u-förmigen Befestigungsbereich 300 haben, mit dem das Trägerelement 280 hier eingehängt ist. Der eine Schenkel des u-förmigen Befestigungsbereichs 300 wird von der Platte des Trägerelements 280 gebildet. An dem oberen Rand dieser Platte schließt sich eine Basisfläche des Befestigungsbereichs 300 an, in der die Ausnehmungen 290 ausgebildet sind. Die Basisfläche verläuft in einem rechten Winkel zu der Platte. Der zweite Schenkel des Befestigungsbereichs 300 verläuft parallel zu dem ersten Schenkel und schließt sich an der Basis an.

Ein zweites hier nicht dargestelltes Trägerelement kann ohne den zweiten Schenkel ausgebildet sein, so dass beide Trägerelemente gemeinsam über die Griffe eingehängt werden können. Das hier nicht dargestellt Trägerelement wird dann zuerst eingehängt und ist auf einer ersten Seite des Modulträgers angeordnet. Das hier dargestellte Trägerelement 280 wird dann von der anderen Seite über die Griffe und über die Basis des hier nicht dargestellten Trägerelements gehängt.

In Figur 8 ist eine Aufnahme der Werkzeuge 130 durch Taschen 240, die an dem Trägerelement 280 befestigt sind, dargestellt. Das Trägerelement 280 wiederum kann an einem Modulträger oder wie dargestellt direkt an der Maschine, auch an der Führungsschiene, befestigt werden. Alternativ kann ein Trägerelement ohne den u-förmigen Befestigungsbereich 300 ausgebildet sein. Ein derartiges Trägerelement ist zum Beispiel in Figur 7 dargestellt. Die Befestigung an dem Modulträger erfolgt dann nicht über die Griffe sondern an der Platte, zum Beispiel über Haken oder eine Rastverbindung. Schließlich können auch direkt an dem Modulträger feste Fixierungen bzw. Taschen für Werkzeuge vorgesehen sein. In diesem Fall ist kein Trägerelement vorgesehen, was zum Beispiel in Figur 6 dargestellt. Die verschiedenen Varianten können kombiniert werden. Zum Beispiel können auf einer Seite des Modulträgers eine Variante zum Einsatz gelangen während auf der zweiten Seite des Modulträgers eine weitere Variante verwendet wird.

Die hier vorgestellte Werkzeugaufbewahrungsvorrichtung 200 beziehungsweise Werkzeugmaschine 100 erlaubt eine einfache und sichere Aufbewahrung derzeit nicht benötigter, das heißt nicht an der Werkzeugmaschine 100 montierter Werkzeuge 130. Der modulare Aufbau der Werkzeugaufbewahrungsvorrichtung 200 erlaubt eine große Flexibilität nicht nur bei der Aufbewahrung der Werkzeuge 130 an der Werkzeugmaschine 100 sondern auch bei der Bereitstellung der Werkzeuge 130 für einen Auftrag und bei der Lagerung der Werkzeuge 130.

## Patentansprüche

1. Werkzeugmaschine (100), insbesondere eine Abkantpresse, mit einer Aufnahme für ein Werkzeug (130), einer Führungsschiene (140) und mindestens einer an der Führungsschiene (140) angeordneten Werkzeugaufbewahrungsvorrichtung (200) aufweisend eine an der Führungsschiene (140) verschiebbar montierbare Werkzeugaufbewahrungseinheit (210) eingerichtet zur Aufnahme von nicht montierten Werkzeugen (130) für die Werkzeugmaschine (100),
**dadurch gekennzeichnet,**
**dass** die Führungsschiene (140) an einer Vorderfront der Werkzeugmaschine (100) im Bereich einer Unterwange (120) angeordnet ist.

2. Werkzeugmaschine (100) nach Anspruch 1, **dadurch gekennzeichnet, dass** die Werkzeugaufbewahrungseinheit (210) einen an der Führungsschiene (140) bewegbaren Schlitten (220) und einen daran angeordneten Modulträger (230) eingerichtet zur Aufnahme der Werkzeuge (130) aufweist.

3. Werkzeugmaschine (100) nach Anspruch 2, **dadurch gekennzeichnet, dass** an dem Modulträger (230) mindestens eine Tasche (240) zur Aufnahme von Werkzeugen (130) vorgesehen ist.

4. Werkzeugmaschine (100) nach Anspruch 2 oder 3, **dadurch gekennzeichnet, dass** an zwei gegenüberliegenden Seiten des Modulträgers (230) jeweils mindestens eine Tasche (240) zur Aufnahme von Werkzeugen (130) vorgesehen ist.

5. Werkzeugmaschine (100) nach einem der Ansprüche 2 bis 4, **dadurch gekennzeichnet, dass** an dem Modulträger (230) ein vorzugsweise klappbarer Ablagetisch (250) vorgesehen ist.

6. Werkzeugmaschine (100) nach einem der Ansprüche 2 bis 5, **dadurch gekennzeichnet, dass** an dem Modulträger (230) ein Manipulator eingerichtet zur Handhabung der Werkzeuge (130) vorgesehen ist.

7. Werkzeugmaschine (100) nach einem der Ansprüche 2 bis 6, **dadurch gekennzeichnet, dass** an einem oberen Teil des Modulträgers (230) ein vorzugsweise in der Höhe verstellbarer Aufsatz (270) für Werkzeuge (130) vorgesehen ist.

8. Werkzeugmaschine (100) nach einem der Ansprüche 2 bis 7, **dadurch gekennzeichnet, dass** der Modulträger (230) und/oder die Tasche (240) abnehmbar ausgebildet sind.

9. Werkzeugmaschine (100) nach Anspruch 8, **dadurch gekennzeichnet, dass** der Modulträger (230) eine Kopplungsvorrichtung eingerichtet zur Befestigung an dem Schlitten (220) und der Führungsschiene (140) aufweist und/oder die Tasche (240) eine Kopplungsvorrichtung eingerichtet zur Befestigung an dem Modulträger (230) und der Führungsschiene (140) aufweist.

10. Werkzeugmaschine (100) nach einem der Ansprüche 2 bis 9, **dadurch gekennzeichnet, dass** an einem oberen Teil des Modulträgers (230) Griffe (260) zur Abnahme des Modulträgers (230) vorgesehen sind.

11. Werkzeugmaschine (100) nach Anspruch 10, **dadurch gekennzeichnet, dass** ein abnehmbares Trägerelement (280) mit mindestens einer Tasche (240) zur Aufnahme von Werkzeugen (130) vorgesehen ist, wobei das Trägerelement (280) an einem oberen Teil Ausnehmungen (290) eingerichtet für die Befestigung des Trägerelements (280) an den Griffen (260) des Modulträgers (230) aufweist.

12. Werkzeugmaschine (100) nach einem der Ansprüche 2 bis 9, **dadurch gekennzeichnet, dass** die Werkzeugaufbewahrungseinheit (210) ein an einer Stirnfläche der Werkzeugmaschine (100) abstützbares Abstandselement (222) aufweist, vorzugsweise in Form einer Rolle, welche auf der Stirnfläche der Werkzeugmaschine (100) läuft.

13. Werkzeugmaschine (100) nach einem der Ansprüche 1 bis 12, **dadurch gekennzeichnet, dass** die Werkzeugaufbewahrungseinheit (210) eingerichtet ist zur Aufnahme eines vollständigen Werkzeugsatzes für die Werkzeugmaschine (100) und optional ein Fach für Zeichnungen und/oder Arbeitspapiere aufweist.

14. Werkzeugmaschine (100) nach einem der Ansprüche 1 bis 13, **dadurch gekennzeichnet, dass** die Führungsschiene (140) eine Wälzführungsschiene eingerichtet zur Aufnahme von Maschinenteilen wie Auflegearmen und/oder Biegehilfen ist.

## Claims

1. A machine tool (100), in particular a press brake, with a receptacle for a tool (130), a guide rail (140) and at least one tool storage device (200) arranged on the guide rail (140), having a tool storage unit (210) that can be movably mounted on the guide rail (140) and is designed to receive non-mounted tools (130) for the machine tool (100), **characterised in that**
the guide rail (140) is arranged on a front face of the machine tool (100) in the region of a lower beam (120).

2. The machine tool (100) according to claim 1, **characterised in that** the tool storage unit (210) has a carriage (220) that can be moved on the guide rail (140), and a module carrier (230) arranged thereon and designed to receive the tools (130).

3. The machine tool (100) according to claim 2, **characterised in that** at least one pocket (240) for receiving tools (130) is provided on the module carrier (230).

4. The machine tool (100) according to claim 2 or 3, **characterised in that** at least one pocket (240) for receiving tools (130) is provided on each of two opposite sides of the module carrier (230).

5. The machine tool (100) according to any one of claims 2 to 4, **characterised in that** a preferably foldable reception table (250) is provided on the module carrier (230).

6. The machine tool (100) according to any one of claims 2 to 5, **characterised in that** a manipulator designed for handling the tools (130) is provided on the module carrier (230).

7. The machine tool (100) according to any one of claims 2 to 6, **characterised in that** an attachment (270) for tools (130), that is preferably adjustable in height, is provided on an upper part of the module carrier (230).

8. The machine tool (100) according to any one of claims 2 to 7, **characterised in that** the module carrier (230) and/or the pocket (240) are designed to be removable.

9. The machine tool (100) according to claim 8, **characterised in that** the module carrier (230) has a coupling device designed for attachment on the carriage (220) and the guide rail (140) and/or the pocket (240) has a coupling device designed for attachment on the module carrier (230) and the guide rail (140).

10. The machine tool (100) according to any one of claims 2 to 9, **characterised in that** handles (260) for removing the module carrier (230) are provided on an upper part of the module carrier (230).

11. The machine tool (100) according to claim 10, **characterised in that** a removable carrier element (280) with at least one pocket (240) is provided for receiving tools (130), wherein the carrier element (280) has recesses (290) on an upper part, designed for the attachment of the carrier element (280) to the handles (260) of the module carrier (230).

12. The machine tool (100) according to any one of claims 2 to 9, **characterised in that** the tool storage unit (210) has a spacer element (222) that can be supported on an end face of the machine tool (100), preferably in the form of a roller, which runs on the end face of the machine tool (100).

13. The machine tool (100) according to any one of claims 1 to 12, **characterised in that** the tool storage unit (210) is designed to receive a complete tool set for the machine tool (100) and, optionally, has a compartment for drawings and/or working papers.

14. The machine tool (100) according to any one of claims 1 to 13, **characterised in that** the guide rail (140) is a roller guide rail designed to receive machine parts such as support arms and/or bending aids.

## Revendications

1. Machine-outil (100), en particulier une presse plieuse, comportant un logement pour un outil (130), un rail de guidage (140) et au moins un dispositif de rangement d'outils (200) disposé sur le rail de guidage (140), comportant une unité de rangement d'outils (210) pouvant être montée de manière coulissante sur le rail de guidage (140), conçue pour loger des outils (130) non montés pour la machine-outil (100), **caractérisée en ce que**
le rail de guidage (140) est disposé sur une face avant de la machine-outil (100) dans la zone d'une barre inférieure (120).

2. Machine-outil (100) selon la revendication 1, **caractérisée en ce que** l'unité de rangement d'outils (210) comporte un chariot (220) mobile sur le rail de guidage (140) et un support de module (230) disposé sur celui-ci, conçu pour loger les outils (130).

3. Machine-outil (100) selon la revendication 2, **caractérisée en ce que** le support de module (230) est muni d'au moins une poche (240) pour loger les outils (130).

4. Machine-outil (100) selon la revendication 2 ou 3, **caractérisée en ce qu'**au moins une poche (240) pour loger des outils (130) est située sur chacun des deux côtés opposés du support de module (230).

5. Machine-outil (100) selon l'une quelconque des revendications 2 à 4, **caractérisée en ce qu'**une table de dépose (250), de préférence rabattable, est située sur le support de module (230).

6. Machine-outil (100) selon l'une quelconque des revendications 2 à 5, **caractérisée en ce qu'**un manipulateur conçu pour manipuler les outils (130) est situé sur le support de module (230).

7. Machine-outil (100) selon l'une quelconque des revendications 2 à 6, **caractérisée en ce qu'**un adaptateur (270), de préférence réglable en hauteur, pour des outils (130) est situé sur une partie supérieure du support de module (230).

8. Machine-outil (100) selon l'une quelconque des revendications 2 à 7, **caractérisée en ce que** le support de module (230) et/ou la poche (240) sont formés de manière amovible.

9. Machine-outil (100) selon la revendication 8, **caractérisée en ce que** le support de module (230) comporte un dispositif d'accouplement conçu pour être fixé sur le chariot (220) et sur le rail de guidage (140) et/ou la poche (240) comporte un dispositif d'accouplement conçu pour être fixé sur le support de module (230) et sur le rail de guidage (140).

10. Machine-outil (100) selon l'une quelconque des revendications 2 à 9, **caractérisée en ce que** des poignées (260) sont situées sur une partie supérieure du support de module (230) pour enlever le support de module (230).

11. Machine-outil (100) selon la revendication 10, **caractérisée en ce qu'**un élément de support (280) amovible comportant au moins une poche (240) est destiné au logement des outils (130), dans laquelle l'élément de support (280) comporte sur une partie supérieure des évidements (290) conçus pour fixer l'élément de support (280) sur les poignées (260) du support de module (230).

12. Machine-outil (100) selon l'une quelconque des revendications 2 à 9, **caractérisée en ce que** l'unité de rangement d'outils (210) présente un élément d'écartement (222) pouvant prendre appui sur une surface frontale de la machine-outil (100), de préférence sous la forme d'un rouleau, lequel se déplace sur la surface frontale de la machine-outil (100).

13. Machine-outil (100) selon l'une quelconque des revendications 1 à 12, **caractérisée en ce que** l'unité de rangement d'outils (210) est conçue pour loger un ensemble d'outils complet pour la machine-outil (100) et comporte facultativement un compartiment pour des dessins et/ou des documents de travail.

14. Machine-outil (100) selon l'une quelconque des revendications 1 à 13, **caractérisée en ce que** le rail de guidage (140) est un rail de guidage à roulement conçu pour loger les pièces de machine telles que les bras presseurs et/ou les aides au pliage.
